# FASCICULE DE BREVET EUROPEEN

(11) **EP 0 032 868 B1**
(45) Date de publication et mention de la délivrance du brevet: **01.02.1984**
(21) Numéro de dépôt: 81400078.2
(22) Date de dépôt: 21.01.1981
(51) Int. Cl.: B21C 23/14, B21K 1/76, B21C 25/02

(54) **Procédé et dispositif de fabrication, par filage, d'une pièce présentant une partie en creux dans sa surface périphérique**
Verfahren und Vorrichtung zur Herstellung eines Werkstücks mit einer Aussparung an seiner Umfangsfläche durch Strangpressen
Method of and apparatus for making, by extrusion, a workpiece presenting a recessed part on its peripheral surface

(30) Priorité: 21.01.1980 FR 8001235
(43) Date de publication de la demande: 29.07.1981
(73) Titulaire: Ulmic France, Société anonyme dite, F-94163 Rungis Cedex (FR)
(72) Inventeur: Trome, Edouard, F-93600 Aulnay-sous-Bois (FR); Buffon, Jean, F-91000 Corbeil (FR)
(74) Mandataire: Bruder, Michel

## Description

La présente invention concerne und procédé et un dispositif de fabrication, par filage, d'une pièce présentant une partie en creux dans sa surface périphérique.

Le filage est avantageusement utilisé dans la fabrication de pièces en grande série car il offre de nombreux avantages parmi lesquels on peut citer l'obtention de pièces ayant une excellente finition, l'économie de matière puisqu'il n'y a pas de perte et la fabrication en une seule opération de pièces ayant une section droite quelconque. Ce dernier avantage est particulièrement intéressant dans le cas de pièces de très petite dimensions obtenues par microfilage, étant donné qu'il n'est pas possible d'obtenir une section droite polygonale par décolletage. On ne peut en effet fraiser des pièces de petites dimensions en creux.

Bien que le procédé de filage présente beaucoup d'avantages, on n'a pu cependant l'employer jusqu'à présent pour la fabrication de pièces présentant des parties en creux dans leur surface périphérique, par exemple des gorges transversales. Il est en effet nécessaire, pour que l'on puisse éjecter une pièce filée, que sa section droite varie toujours dans le même sens, pour lui permettre de sortir de la filière en étant poussée par un éjecteur. Une autre limitation à l'extension de l'emploi du procédé de filage est due au fait que dans le cas de pièces de petites dimensions obtenues par micro filage, il n'est pas possible de procéder à l'éjection classique en filage avant qui consiste à pousser sur la tige de la pièce au moyen d'un éjecteur. En effet, la pièce étant de dimensions réduites, il en va de même pour l'éjecteur et un tel éjecteur flamberait sous l'effort à effectuer.

La présente invention vise à remédier à ces inconvénients en procurant un procédé et un dispositif permettant, par des moyens très simple d'obtenir par filage des pièces de petites dimensions présentant des parties en creux.

A cet effet ce procédé de fabrication, par filage, d'une pièce présentant une partie en creux dans sa surface latérale, cette pièce comportant d'un côté une tête et du côté opposé une queue, procédé dans lequel on engage un poinçon dans une ébauche tubulaire et on pousse l'ébauche par le poinçon dans une filière d'une matrice fixe, est caractérisé en ce qu'on engage le poinçon et l'ébauche à travers une matrice mobile placée devant la matrice fixe puis, après l'opération de filage proprement dite, on tire, au moyen de la matrice mobile formant pince, sur al tête de la pièce filée de manière à dégager, partiellement ou totalement, sa queue de la filière, puis on ouvre la matrice mobile de manière à libérer la pièce et à permettre son éjection.

L'invention a également pour objet un dispositif pour la mise en oeuvre du procédé précité, comportant une matrice fixe contenant une filière, un poinçon porté par un support mobile, des moyens pour déplacer axialement le poinçon pour l'engager dans la filière de le dégager de celle-ci, et des moyens pour éjecter la pièce filée, caractérisé en ce qu'il comporte, en avant de la matrice fixe, une matrice mobile coaxiale en deux parties formant pince, des moyens pour ouvrir et fermer ladite matrice mobile formant pince et des moyens pour déplacer la matrice mobile en translation parallèlement à l'axe du poinçon et de la filière.

Le procédé et le dispositif suivant l'invention offrent l'avantage qu'ils permettent de réaliser par microfilage ou filage des pièces présentant par exemple des collerettes, pièces qu'il était impossible d'obtenir précédemment en raison des difficultés d'éjection de telles pièces. On peut ainsi fabriquer aisément, à grande cadence, des pièces de petites dimensions ayant une section droite quelconque et présentant une partie en creux formant une gorge. Par ailleurs les pièces obtenues présentent une excellente qualité de surface et n'exigent pas une opération de finition additionnelle.

On décrira ci-après, à titre d'exemple non limitatif, une forme d'exécution de la présente invention en référence au dessin annexé sur lequel:
La figure 1 est une vue en coupe verticale d'une presse de filage mettant en oeuvre le procédé suivant l'invention.
La figure 2 est une vue en perspective éclatée des deux bras de la pince formant la matrice mobile.
La figure 3 est une vue en perspective de la matrice mobile fermée et du mandrin de serrage assurant sa fermeture.
La figure 4 est une vue en coupe horizontale partielle faite suivant le ligne IV-IV de la figure 1, la matrice mobile étant fermée.
La figure 5 est un schéma, à plus grande échelle, illustrant l'entraînement de la pièce filée par la matrice mobile, avant l'ouverture de cette dernière.
La figure 6 est une vue en coupe horizontale semblable à celle de la figure 4, dans le cas où la matrice mobile est ouverte.

Sur la figure 1 est représenté un porte-outil 1 d'une presse de filage. Ce porte-outil 1 comprend, à sa partie inférieure, une matrice fixe 2 à l'intérieur de laquelle est montée une filière 3 d'axe horizontal. La matrice 2 contenant la filière 3 fait saillie par rapport au fond d'un évidement 4 qui s'étend verticalement et qui est ménagé dans la face frontale droite du porte-outil 1. En regard de la filière 3 peut se déplacer horizontalement un support 5 d'un poinçon 6 solidaire d'un porte-poinçon 7 monté fixe à l'intérieur du support 5. Sur le poinçon 6 est monté coulissant un éjecteur 8 dont le mouvement de coulissement axial peut être provoqué par un grain de poussée 9 agissant sur une colonne de poussée 11 disposée entre le grain de poussée 9 et l'éjecteur.

L'opération de filage qui doit être réalisée au moyen de la presse illustrée sur la figure 1, s'effectue sur une ébauche tubulaire E qui est amenée devant le poinçon 6, dans l'axe de celui-ci, par un dispositif de transfert 12.

La presse de filage comprend, outre la matrice fixe 2, une matrice mobile désignée dans son ensemble par 13, laquelle est repré sentée en détail sur les figures 2 et 3. Cette matrice mobile 13 est constituée de deux mâchoires 14 et 15 de section droite sensiblement semi-circulaire. Ces deux mâchoires 14 et 15 viennent s'appliquer l'une contre l'autre lorsque la matrice 13 est fermée, la jonction étant réalisée suivant un plan diamétral. Les mâchoires 14 et 15 portent respectivement, à l'intérieur, de flasques transversaux respectifs 16 et 17 de forme semi-circulaire, presentant en leurs centres des découpes 16a et 17a également semi-circulaires, les deux découpes 16a, 17a forment un trou circulaire, lorsque la mâchoire mobile 13 est fermée, trou à travers lequel est engagée l'ébauche tubulaire E lors de l'opération de filage.

Les flasques transversaux 16, 17 peuvent former une seule pièce avec le corps des mâchoires 14 et 15 ou constituer des pièces indépendantes rapportées sur ceux-ci, ce qui permet de les changer aisément en cas d'usure. Les flasques semi-circulaires 16, 17 définissent dans les mâchoires 14 et 15, lorsque la matrice mobile 13 est fermée, un logement dans lequel est engangée la matrice fixe 2 comme on peut le voir sur la figure 1.

Suivant l'invention les mâchoires 14 et 15 sont montées mobiles l'une par rapport à l'autre, de manière que la matrice mobile 13 puisse s'ouvrir ou se fermer.

Suivant une forme d'exécution non limitative représentée sur les figures 2 et 3, les mâchoires 14 et 15 sont prévues respectivement aux extrémités de deux bras 18 et 19 qui sont montés articulés l'un sur l'autre, autour d'un axe (figure 1) traversant des trous en regard 22 et 23 percés respectivement dans les bras 18 et 19. Dans les parties extrêmes des branches 18a et 19a qui sont situées à l'opposé des mâchoires 14 et 15 sont formées deux encoches semi-circulaires 24 et 25 qui sont appliquées l'une sur l'autre, lorsque la mâchoire mobile 13 est fermée, définissant ainsi un trou à travers lequel est engagée l'extrémité d'un axe horizontal 20 (figure 1).

Les deux bras 18 et 19 sont montés à la manière d'une paire de ciseaux. Autrement dit la branche 18a du bras 18 qui s'étend à l'opposé de la mâchoire 14 se trouve située, sur les figures 2 et 3, sous la branche correspondante 19a du bras s'étendant à l'opposé de la mâchoire 15, alors que la mâchoire 14 est elle au-dessus de la mâchoire 15. Ces deux branches 18a et 19a sont percées de trous borgnes respectifs 26 et 27 débouchant dans les faces par lesquelles les branches 18a et 19a prennent appui l'une sur l'autre, et un ressort de compression 28 est logé dans ces trous borgnes 26 et 27. Ce ressort 28 tend par consérquent à écarter l'une de l'autre les branches 18a, 19a, et de la même façon des mâchoires 14 et 15.

L'ensemble des deux bras 18 et 19, constituant une sorte de pince, est monté mobile en translation horizontale sur le porte-outil 1. En position de repos, dans laquelle la matrice mobile 13 est fermée, cet ensemble 18, 19 est escamoté à l'interieur de l'évidement 4 prévu dans la face verticale droite du porte-outil 1, comme il est représenté sur la figure 1. Les deux axes 20 et 21 sont montés à coulissement horizontal dans des paliers respectifs 29 et 31 et ils sont sollicités vers la gauche sur la figure 1 par des ressorts 32 et 33. Ces axes 20 et 21 sont ainsi maintenus appliqués en permanence contre des grains de poussée respectifs 35 et 35 qui sont actionnés par des cames faisant partie du mécanisme de commande générale de la machine.

La pince constituée par les deux bras 18 et 19 peut être fermée par l'action d'un mandrin de serrage 36 qui est fixé dans le porte-outil 1 au moyen de vis 37. Ce mandrin de serrage 36 qui s'étend horizontalement, comporte une tête 36a qui fait saillie dans l'évidement 4.

Cette tête 36a est découpée de manière à former une ouverture diamétrale 38 sensiblement en U. Plus particulièrement cette ouverture, dont la largeur va en diminuant de son entrée vers son fond, est délimitée par deux plats parallèles et symétriques 38a lesquels sont ensuité raccordés, par des rampes 38b inclinées vers l'intérieur, à deux autres palts 38c dont la distance mutuelle est inférieure à celle entre les deux plats 38a, les deux plats 38c étant à leur tour raccordés au fond de l'ouverture par deux rampes 38d inclinées vers l'intérieur et de même pente que les rampes 38b. La coupe axiale de la tête 38a du mandrin de serrage 36 est clairement représentée sur les figures 4 et 6.

En position de fermeture de la pince formée par les bras 18 et 19 (figures 1 et 4) les deux branches 18a, 19a des bras 18 et 19 sont engagées au fond de l'ouverture 38. On voit nettement sur la figure 4 que dans cette position les faces supérieure de la branche supérieure 19a et inférieure de la branche inférieure 18a sont respectivement en appui sur les deux plats 38c dont l'intervalle correspond à la somme des épaisseurs des deux branches 18a et 19a. Ces deux branches présentent, du côté tourné vers le fond de l'ouverture 38, des chanfreins respectifs 18b, 19b dont la pente correspond à celle des rampes 38b et 38d. En position de fermeture les chanfreins 18b, 19b sont donc en appui contre les rampes 38d. La pince formée par les bras 18, 19 est engagée dans l'ouverture 38 du mandrin de serrage 36 sous l'action d'un poussoir 39 mû par le mécanisme de command générale de la machine. On décrira maintenant le fonctionnement de la presse de filage qui vient d'être décrite, au cours d'un cycle complet de filage d'une pièce.

Au départ du cycle d'opération la matrice mobile formée par les deux mâchoires 14, 15 et les deux flasques transversaux 16, 17 est fermée et elle coiffe la matrice fixe 2 contenant la filière 3, comme il est représenté sur la figure 1. L'axe de la filière 3 se trouve en regard de l'axe du trou 16a, 17a de la matrice mobile, cet axe étant lui-même aligné avec celui de l'ébauche tubulaire E amenée en position par le dispositif de transfert 12 et du poinçon 6.

La première étape du procédé, qui constitue l'opération la gauche de filage proprement dite, consiste à déplacer le bloc avec l'écrou 5, vers sur la figure 1. Lors de ce mouvement le poinçon 6 s'engage dans l'alésage de l'ébauche E et pousse cette dernière vers la gauche à travers le trou 16a, 17a de la matrice mobile puis dans la filière 3. Cette filière 3 présente une ouverture d'entrée d'un diamètre supérieur à celui du trou 16a, 27a, comme on peut mieux le voir sur la figure 5. L'engagement du poinçon à l'intérieur de l'ébauche tubulaire E provoque le fluage de la matière de cette ébauche qui épouse alors le profil de la filière 3, comme il apparaît sur la figure 5. On obtient alors une pièce filée 41 qui acomporte une queue 41 a engagée dans la filière 3, une tête 41 située du côté extérieur des flasques 16, 17, une collerette 41c formée par fluage dans la filière et située du côté intérieur des flasques 16, 17 et une gorge 41d délimitée entre la tête 41 b et la collerette 41 c, cette gorge épousant le contour du trou central 16a, 17a.

L'opération suivant consiste en un mouvement de translation vers la droite de la pince mobile formée des deux bras 18 et 19, ainsi que du support 5 du poinçon 6 et du poussoir 39. A cet effet les cames du mécanisme de commande générale de la machine agissent sur les grains de poussée 34, 35, pour les faire coulisser vers la droite sur la figure 1, ce qui entraîne une translation simultanée dans ce même sens des axes 20 et 21 à l'encontre des ressorts de rappel 32 et 33 qui sont comprimés dans leurs logements. Dans la première partie de ce mouvement la pince formée par les bras 18 et 19 reste fermée. On voit en effet sur la figure 4 que les deux branches 18a et 19a sont maintenues appliquées l'une contre l'autre par les plats 38c du mandrin de serrage 36. Lorsque les branches 18a, 19a arrivent au début des rampes inclinées 38b, elles commencent à s'écarter l'une de l'autre, en glissant sur ces rampes, sous l'action du ressort de compression 28 provoquant l'ouverture de la pince. Ce mouvement combiné d'ouverture de la pince et de translation se poursuit jusqu'à ce que les branches 18a, 19a viennent au contact des plats 38a qui sont les plus écartées. Ces plats 38a maintiennent alors la pince en position ouverte. Au cours de ce mouvement, de l'autre côté de l'axe d'articulation 21, se déroulent des mouvements similaires. Autrement dit, dans la première parti de la course (glissement des branches 18a, 19a sur les plates 38c) les deux flasques 16, 17 restent appliqués l'un contre l'autre, autrement dit la matrice mobile 13 demeure fermée. Cette matrice mobile entraîne alors vers la droite la pièce filée 41, comme il est indiqué sur la figure 5, les flasques 16 et 17 de la matrice mobile exerçant leur effort sur la tête épanouie de cette pièce. Ce mouvement permet de dégager partiellement ou totalement la queue filée 41 a de la filière 3.

Ensuite, lors de l'ouverture de la pince formée par les bras 18 et 19 (glissement des branches 18a, 19a sur les rampes 38b jusqu'aux plats 38a), les deux flasques 16, 17 s'écartent l'un de l'autre (comme il est indiqué par les flèches sur la figure 5) si bien que la pièce filée 41 est libérée et reste sur le poinçon 6. Ensuite, le poinçon 6 continue à être entraîne vers la droite par son support 5 jusqu'à ce que la pièce filée 41 soit totalement dégagée de la filière 3. Il suffit alors de faire coulisser vers la gauche l'éjecteur 8 sur le poinçon 6 pour provoquer l'éjection de la pièce filée. Pendant cette opération d'éjection, le mécanisme de commande générale de la machine ramène les divers éléments mobiles dans leurs positions de départ. Les pinces sont ramenées par les ressorts de rappel. Le poussoir 39 au départ du cycle vient serrer les pinces.

Bien que dans l'exemple de réalisation qui a été décrit précédemment, la matrice mobile constituée par les deux mâchoires 14 et 15 soit formée aux extrémités de deux bras 18, 19 pivotant autour d'un axe, on pourrait également, sans sortir du cadre de l'invention, réaliser une matrice à deux mâchoires mobiles en translation, ces mâchoires étant solidaires de coulisseaux mobiles dans des glissières appropriées de manière à appliquer les deux mâchoires l'une contre l'autre, lorsque la matrice est fermée, ou, au contraire, à les écarter l'une de l'autre pour libérer la pièce filée.

Les mâchoires peuvent faire partie d'un ensemble indépendant pouvant être monté sur différents types de machines. Le principe intéresse aussi bien le mouvement de pince, genre ciseaux, qu'un principe de travail en perpendicularité, c'est-à-dire un fonctionnement de petite presse.

Le trou qui est délimité au centre de la matrice mobile 13 par les encoches 16a et 17a des flasques transversaux respectifs 16, 17 peut être circulaire, comme dans l'exemple décrit précédemment, ou bien à section droite polygonale ou de toute autre forme, suivant la forme que l'on désire obtenir pour la gorge 41 d de la pièce filée 41. La forme de cette gorge est en effet déterminée par celle du contour du trou 16a, 17a, à travers lequel est engagée l'ébauche E portée par le poinçon 6.

Comme il ressort de la description précédente, le principe du dispositif selon l'invention est d'avoir un système de matrice ouvrante qui est fermée pendant le travail et qui sert à déchausser les pièces avec empreintes extérieures et, après éjection totale ou partielle, à les libérer sur le poinçon.

Ce procédé est valable pour toutes les matières extrudées.

Il n'est pas limitatif quant au nombre d'emplois de ce système sur la même machine.

## Revendications

1. Procédé de fabrication, par filage, d'une pièce (41) présentant une partie en creux (41d) dans sa surface latérale, cette pièce comportant d'un côté une tête (41 b) et du côté opposé une queue (41 a), procédé dans lequel on engage un poinçon (6) dans une ébauche tubulaire (E) et on pousse l'ébauche (E) par le poinçon (6) dans une filière (3) d'une matrice fixe (2), caractérisé en ce qu'on engage le poinçon (6) et l'ébauche (E) à travers une matrice mobile (13) placée devant la matrice fixe (2), puis après l'opération de filage proprement dite, on tire, au moyen de la matrice mobile (13) formant pince, sur la tête (41 b) de la pièce filée de manière à dégager, partiellement ou totalement, sa queue (41a) de la filière (3), puis on ouvre la matrice mobile (13) de manière à libérer la pièce (41) et à permettre son éjection.

2. Dispositif pour la mise en oeuvre du procédé suivant la revendication 1, comportant une matrice fixe (2) contenant une filière (3), un poinçon (6) porté par un support mobile (5), des moyens pour déplacer axialement le poinçon (6) pour l'engager dans la filière (3) et le dégager de celle-ci, et des moyens pour éjecter la pièce filée, caractérisé en ce qu'il comporte, en avant de la matrice fixe, une matrice mobile coaxiale (13) en deux parties formant pince, des moyens (36) pour ouvrir et fermer ladite matrice mobile (13) formant pince et des moyens (20, 21, 34, 35) pour déplacer la matrice mobile (13) en translation parallèlement à l'axe du poinçon (6) et de la filière (3).

3. Dispositif suivant la revendication 2, caractérisé en ce que la matrice mobile (13) est constituée de deux mâchoires (14, 15) appliquées l'une contre l'autre lorsque la matrice mobile (13) est fermée, ces mâchoires (14, 15) étant prévues respectivement aux extrémités de deux bras (18,19) montés articulés l'un sur l'autre autour d'un premier axe (21) traversant des trous en regard (22, 23) percés dans les bras (18, 19), la matrice mobile (13) constituant ainsi une pince.

4. Dispositif suivant la revendication 3, caractérisé en ce qu'il comporte un ressort (28) sollicitant les deux bras (18, 19) constituant la matrice mobile (13), dans le sens de l'ouverture, c'est-à-dire à écarter les mâchoires (14, 15).

5. Dispositif suivant la revendication 4, caractérisé en ce que le ressort (18) est un ressort de compression logé dans des trous borgnes (26, 27) ménagés dans des branches (18a, 19a) des bras respectifs 18, 19 qui sont situées à l'opposé des mâchoires (14, 15) par rapport à l'axe d'articulation (21).

6. Dispositif suivant la revendication 5, caractérisé en ce que les parties extrêmes des branches (18a, 19a) opposées aux mâchoires (14, 15) présentent respectivement des encoches semi-circulaires (24, 25) ou de toute autre forme, appliquées l'une sur l'autre lorsque la matrice mobile (13) est fermée et définissant ainsi un trou à travers lequel est engagée l'extrémité d'un second axe (20) parallèle au premier axe (21) d'articulation des bras (18,19).

7. Dispositif suivant la revendication 6, caractérisé en ce que les premier et second axes (21, 20), parallèles l'un à l'autre, sont montés à coulissement dans des paliers respectifs (31, 29) et sont sollicités par des ressorts (33, 32) vers des grains de poussée respectifs (35, 34) actionnés par des cames.

8. Dispositif suivant la revendication 7, caractérisé en ce qu'il comprend un mandrin de serrage fixe (36) comportant une tête (36a) découpée de manière à former une ouverture diamétrale (38) sensiblement en U et dans laquelle sont engagées les deux branches (18a, 19a), opposées aux mâchoires (14, 15), des bras (18, 19), la largeur de l'ouverture (38) étant plus faible près de son fond que près de son entrée si bien que la mâchoire mobile (13) est fermée lorsque les deux branches (18a, 19a) sont dans le fond de l'ouverture et au contraire ouvertes lorsque ces deux branches sont proches de l'entrée de l'ouverture.

9. Dispositif suivant la revendication 8, caractérisé en ce que l'ouverture (38) de la tête (36a) du mandrin de serrage (36) est délimitée, à son entrée, par deux plats parallèles et symétriques (38a) qui se raccordent, par des rampes (38b) inclinées vers l'intérieur, à deux autres plats (38c) dont la distance est inférieure à celle entre les deux plats (38a), les deux plats (38c) étant à leur tour raccordés au fond de l'ouverture par deux rampes (38d) inclinées vers l'intérieur et de même pente que les rampes (38b), les deux branches (18a, 19a) des bras (18, 19) présentant, du côté tourné vers le fond de l'ouverture (38), des chanfreins respectifs (18b, 19b) dont la pente correspond à celle des rampes (38b, 38d), la distance entre les deux seconds plats (18c) étant égale à la somme des épaisseurs des deux branches (18a, 19a) si bien que la mâchoire mobile (13) est fermée lorsque les deux branches (18a, 19a) sont situées entre les deux seconds plats (18c).

10. Dispositif suivant la revendication 9, caractérisé en ce que la pince formée par les bras (18, 19) est poussée dans l'ouverture (38) du mandrin de serrage (36) sous l'action d'un poussoir (39) mobile en translation.

11. Dispositif suivant l'une quelconque des revendications 3 à 10, caractérisé en ce que les mâchoires (14, 15) comportent des flasques transversaux respectifs (16, 17) présentant, sur leurs bords venant en contact, des découpes (16a, 17a) formant, lorsque la mâchoire mobile (13) est fermée, un trou à travers lequel est engagée l'ébauche tubulaire E portée par le poinçon 6.

12. Dispositif suivant la revendication 2, caractérisé en ce que les deux parties constituant la matrice mobile (13) forment deux mâchoires mobiles en translation.

## Patentansprüche

1. Formverfahren zur Herstellung eines Teils (41) mit einem vertieften Abschnitt (41 d) auf der Seitenfläche und mit einem Kopfteil (41b) und einem gegenüberliegenden Endstück (41a), bei welchem ein Dorn (6) in ein rohrförmiges Rohstück (E) eingesetzt und das Rohstück (E) mittels des Dornes (6) in eine Kluppe bzw. ein Zieheisen (3) eines feststehenden Gesenks (2) eingeschoben wird, dadurch gekennzeichnet, daß der Dorn (6) und das Rohteil (E) quer durch ein vor dem feststehenden Gesenk (2) liegendes bewegliches Gesenk (13) eingesetzt wird, und im Anschluß an den eigentlichen Formvorgang auf das Kopfteil (41b) des geformten Teils mit Hilfe des als Klemmstück dienenden beweglichen Gesenks (13) eine Zugwirkung so ausgeübt wird, daß das Endstück (41a) ganz oder teilweise aus dem Zieheisen (3) gezogen wird, worauf man das bewegliche Gesenk (13) zur Freigabe des Teils (41) und zum Auswerfen desselben öffnet.

2. Vorrichtung zur Durchführung des Verfahrens nach Anspruch 1, mit einem ein Zieheisen bzw. eine Kluppe (3) aufweisenden feststehenden Gesenk (2), mit einem auf einem beweglichen Träger (5) angebrachten Dorn (6), mit einer Einrichtung zur axialen Verlagerung des Dorns (6) zum Einführen in das Zieheisen (3) und zur Freigabe desselben aus dem Zieheisen, und mit einer Einrichtung zum Auswerfen des geformten Teils, dadurch gekennzeichnet, daß vor dem feststehenden Gesenk ein zweiteiliges, als Klemme wirkendes bewegliches Gesenk (13) koaxial angeordnet ist, und daß eine Einrichtung (36) zum Öffnen und Schließen des als Klemme dienenden beweglichen Gesenks (13) sowie eine Einrichtung (20, 21, 34, 35) zur geradlinigen Bewegung des beweglichen Gesenks (13) parallel zur Dornachse (6) und zur Zieheisenachse (3) vorgesehen sind.

3. Vorrichtung nach Anspruch 2, dadurch gekennzeichnet, daß das bewegliche Gesenk (13) aus zwei Klemmbacken (14, 15) besteht, welche gegeneinander anliegen, wenn das bewegliche Gesenkteil (13) geschlossen ist, wobei die beiden Klemmbacken (14, 15) jeweils an den Enden zwei Arme (18, 19) aufweisen, welche auf einer ersten Achse (21) umeinander angelenkt sind, und wobei die erste Achse (21) durch gegenüberliegende Öffnungen (22, 23) in den Armen (18, 19) so geführt ist, daß das bewegliche Gesenkteil (13) auf diese Weise eine Klemme darstellt.

4. Vorrichtung nach Anspruch 3, dadurch gekennzeichnet, daß sie eine Feder (28) zur Beaufschlagung der beiden Arme (18, 19), welche das bewegliche Gesenk (13) bilden, in Öffnungsrichtung, also auf Spreizung der beiden Klemmbacken (14,15), aufweist.

5. Vorrichtung nach Anspruch 4, dadurch gekennzeichnet, daß die Feder (28) eine Druckfeder ist, welche in Sacklöchern (26, 27) liegt, die in Zweigen (18a, 19a) der jeweiligen Arme (18, 19) ausgebildet sind, welche, bezogen auf die Anlenkachse (21), gegenüber den Klemmbacken (14,15) liegen.

6. Vorrichtung nach Anspruch 5, dadurch gekennzeichnet, daß die Endabschnitte der den Klemmbacken (14, 15) gegenüberliegenden Zweige (18a, 19a) jeweils halbkreisförmige oder anders geformte Ausschnitte (24, 25) aufweisen, welche bei geschlossenem beweglichen Gesenk (13) gegeneinander anliegen und auf diese Weise eine Öffnung bilden, durch welche das Ende einer zweiten, zur ersten Anlenkachse (21) für die Arme (18, 19) parallelen Achse (20) einsetzbar ist.

7. Vorrichtung nach Anspruch 6, dadurch gekennzeichnet, daß die zueinander parallelen beiden Achsen (21,20) gleitend jeweils in Lagern (31, 29) geführt und mittels Federn (33, 32) zu entsprechenden Druckstücken (35, 34) hin gespannt sind, welche über Nocken betätigbar sind.

8. Vorrichtung nach Anspruch 7, dadurch gekennzeichnet, daß ein feststehendes Spannfutter (36) mit einem Kopfteil (36a) vorgesehen ist, welches so geschnitten ist, daß eine im wesentlichen U-förmige diametrale Öffnung (38) vorliegt, in welche die beiden den Klemmbacken (14, 15) gegenüberliegenden Zweige (18a, 19a) der Arme (18, 19) einsetzbar ist, wobei die Breite der Öffnung (38) nahe dem Boden und nahe der Einführöffnung geringer ist, auch wenn das bewegliche Gesenk (13) geschlossen ist, während die beiden Zweige (18a, 19a) im Boden der Öffnung liegen, und andererseits geöffnet ist, wenn die beiden Zweige nahe dem Eintritt in die Öffnung liegen.

9. Vorrichtung nach Anspruch 8, dadurch gekennzeichnet, daß die Öffnung (38) des Kopfteils (36a) des Spannfutters (36) an der Eintrittsöffnung durch zwei parallele und symmetrische Platten (38a) abgegrenzt ist, welche über nach innen zu verlaufende Schrägflächen (38b) mit zwei anderen Platten (38c) verbindbar sind, deren Abstand geringer ist als der Abstand zwischen den beiden ersten Platten (38c), wobei die beiden zweiten Platten (38c) ihrerseits mit dem Boden der Öffnung über zwei nach innen zu verlaufende Schrägflächen (38d) mit gleichem Schrägwinkel wie die beiden ersten Schrägflächen (38b) verbunden sind, und wobei die beiden Zweige (18a, 19a) der Arme (18, 19) auf der dem Boden der Öffnung (38) zugewandten Seite jeweils Schrägkanten (18b, 19b) mit einer Schrägung aufweisen, welche der der Schrägflächen (38b, 38d) entspricht, und wobei der Abstand zwischen den beiden zweiten Platten (18c) gleich der Summe der Dicke der beiden Zweige (18a, 19a) ist, wenn das bewegliche Gesenk (13) geschlossen ist, wobei die beiden Zweige (18a, 19a) zwischen den beiden zweiten Platten (18c) liegen.

10. Vorrichtung nach Anspruch 9, dadurch gekennzeichnet, daß die aus den Armen (18, 19) gebildete Klemme in die Öffnung (38) des Spannfutters (36) unter Einwirkung einer geradlinig beweglichen Druckvorrichtung (39) einschiebbar ist.

11. Vorrichtung nach einem der Ansprüche 3 bis 10, dadurch gekennzeichnet, daß die Klemmbacken (14, 15) jeweils querverlaufende Flansche (16, 17) aufweisen, die auf ihrer Berührungskante Ausschnitte (16a, 17a) tragen, welche bei geschlossenem beweglichen Gesenk (13) eine Öffnung bilden, durch welche das rohrförmige Rohteil (E), welches der Dorn (6) trägt, einschiebbar ist.

12. Vorrichtung nach Anspruch 2, dadurch gekennzeichnet, daß die beiden Teile, welche das bewegliche Gesenk (13) ausmachen,' zwei geradlinig bewegliche Klemmbacken darstellen.

## Claims

1. A process for manufacturing, by extrusion, a piece (41) having a recessed portion (41 d) in its lateral surface, this piece comprising, on one side, a head (41 b) and, on the opposite side, a tail (41 a), in which process a punch (6) is engaged in a tubular blank (E) and the blank (E) is pushed by the punch (6) in a die (3) of a fixed die holder (2), characterized in that it comprises the steps of: - engaging the punch (6) and the blank (E) through a mobile die holder (13) placed in front of the fixed die holder (2) then, after the actual extrusion operation, - drawing, by means of the mobile die holder (13) forming clamp, on the head (41b) of the extruded piece so as partially or totally to disengage its tail (41 a) from the die (3), then opening the mobile die holder (13) so as to release the piece (41) and allow ejection thereof.

2. A device for carrying out the process of Claim 1, comprising a fixed die holder (2) containing a die (3), a punch (6) borne by a mobile support (5), means for axially displacing the punch (6) to engage it in the die (3) and disengage it therefrom, and means for ejecting the extruded piece, characterized in that it comprises, in front of the fixed die holder, a coaxial mobile die holder (13) composed of two parts forming clamp, means (36) for opening and closing said mobile die holder (13) forming clamp and means (20, 21, 34, 35) for displacing the mobile die holder (13) in translation parallel to the axis of the punch (6) and of the die (3).

3. The device of Claim 2, characterized in that the mobile die holder (13) is constituted by two jaws (14,15) applied against each other when the mobile die holder (13) is closed, these jaws (14, 15) being provided respectively at the ends of the two arms (18, 19) mounted to pivot on each other about a first pin (21) passing through opposite holes (22, 23) made in the arms (18, 19), the mobile die holder (13) thus constituting a clamp.

4. The device of Claim 3, characterized in that it comprises a spring (28) urging the two arms (18, 19) constituting the mobile die holder (13) in the direction of opening, i.e. spacing apart the jaws (14, 15).

5. The device of Claim 4, characterized in that the spring (8) is a compression spring housed in blind holes (26, 27) made in end parts (18a, 19a) of the respective arms (18, 19) which are located opposite the jaws with respect to the pivot pin (21).

6. The device of Claim 5, characterized in that the end parts (18a, 19a) of the arms (18, 19) opposite the jaws (14, 15) respectively present semi-circular notches (24, 25) or of any other form, applied one on the other when the mobile die holder (13) is closed and thus defining a hole through which is engaged the end of a second pin (20) parallel to the first pivot pin (21) for the arms (18,19).

7. The device of Claim 6, characterized in that the first and second pins (21, 20), parallel to each other, are mounted to slide in respective bearings (31, 29) and are urged by springs (31, 32) towards respective thrust discs (35, 34) actuated by cams.

8. The device of Claim 7, characterized in that it comprises a fixed clamp chuck (36) comprising a head (36a) cut out so as to form a substantially U-shaped diametrical opening (38) in which are engaged the two end parts (18a, 19a) of the arms (18, 19), opposite the jaws (14, 15), the width of the opening (38) being smaller near its bottom end than near its inlet so that the mobile die holder (13) is closed when the two end parts (18a, 19a) are in the bottom end of the opening and, on the contrary, open when these two end parts are close to the inlet of the opening.

9. The device of Claim 8, characterized in that the opening (38) of the head (36a) of the clamp chuck (36) is defined, at its inlet, by two first parallel and symmetrical flat portions (38a) which are joined, by first inwardly inclined ramps (38b), to two second flat portions (38c) of which the distance separating them is shorter than that between the two first flat portions (38a), the two second flat portions (38c) being in turn joined to the bottom end of the opening by two second inwardly inclined ramps (38d) of the same inclination as the first ramps (38b), the two end parts (18a, 19a) of the arms (18, 19) presenting, on the side facing the bottom end of the opening (38), respective chamfers (18b, 19b) whose inclination corresponds to that of the ramps (38b, 38d), the distance between the two second flat portions (18c) being equal to the sum of the thicknesses of the end parts (18a, 19a) so that the mobile die holder (13) is closed when the two end parts (18a, 19a) are located between the two second flat portions (18c).

10. The device of Claim 9, characterized in that the clamp formed by the arms (18, 19) is pushed in the opening (38) of the clamp chuck (36) under the action of a push member (39) mobile in translation.

11. The device of any one of Claims 3 to 10, characterized in that the jaws (14, 15) comprise respective transverse cheeks (16, 17) presenting, on their edges coming into contact, cut-outs (16a, 17a) forming a hole when the mobile die holder (13) is closed, through which is engaged the tubular blank (E) borne by the punch (6).

12. The device of Claim 2, characterized in that the two parts constituting the mobile die holder (13) form two jaws mobile in translation.
